# EUROPÄISCHE PATENTSCHRIFT

(11) **EP 1 439 918 B1**
(45) Veröffentlichungstag und Bekanntmachung des Hinweises auf die Patenterteilung: **16.05.2007**
(21) Anmeldenummer: 02779522.8
(22) Anmeldetag: 31.10.2002
(51) Int. Cl.: B08B 3/12

(54) **ANORDNUNG ZUR ULTRASCHALLREINIGUNG VON MEHREREN NEBENEINANDER VERLAUFENDEN STRANGFÖRMIGEN ERZEUGNISSEN, WIE Z.B DRÄHTE, PROFILE UND ROHRE**
ULTRASONIC CLEANING SYSTEM FOR CLEANING A PLURALITY OF PARALLEL EXTENDING, STRAND-LIKE PRODUCTS, SUCH AS FOR EXAMPLE WIRES, PROFILES AND PIPES
DISPOSITIF POUR NETTOYER PAR ULTRASONS PLUSIEURS PRODUITS ADJACENTS SE PRESENTANT SOUS FORME DE CORDONS, TELS QUE DES FILS, DES PROFILES ET DES TUBES

(30) Priorität: 31.10.2001 DE 10153701
(43) Veröffentlichungstag der Anmeldung: 28.07.2004
(73) Patentinhaber: Hielscher Systems GmbH, 14513 Teltow (DE)
(72) Erfinder: HIELSCHER, Holger, 14532 Stahnsdorf (DE)
(74) Vertreter: Hengelhaupt, Jürgen
(86) Internationale Anmeldenummer: PCT/EP2002/012179
(87) Internationale Veröffentlichungsnummer: WO 2003/037538

(56) Entgegenhaltungen:
- AT-B- 350 493
- DE-C- 19 706 007
- PATENT ABSTRACTS OF JAPAN vol. 2000, no. 25, 12. April 2001 (2001-04-12) & JP 2001 225032 A (KAIJO CORP), 21. August 2001 (2001-08-21)

## Beschreibung

Die Erfindung betrifft eine Anordnung zur Ultraschallreinigung von mehreren nebeneinander verlaufenden, strangförmigen Erzeugnissen wie z.B. Drähte, Profile und Rohre mittels einer durch Ultraschall angeregten Flüssigkeit gemäß dem Oberbegriff des Anspruchs 1.

Es ist bereits bekannt, mehrere nebeneinander verlaufende, strangförmige Erzeugnisse mittels Ultraschall und Flüssigkeit zu reinigen.

Der Reinigungseffekt beruht, wie bei allen Ultraschallreinigungsverfahren, auf dem Prinzip der Kavitation. Dazu wird die Ultraschallenergie in die Reinigungsflüssigkeit eingestrahlt, welche das zu reinigende Material umschließt oder umspült. In der Flüssigkeit kommt es zur Kavitation, d.h. Flüssigkeit bricht infolge der hohen Energie auseinander, es entstehen Bläschen, deren Inneres mit unter Unterdruck stehendem Gas gefüllt ist. Die Gasbläschen implodieren, dabei wird hohe Energie frei und eine starke Mikroströmung entsteht. Diese Strömung wirkt auf die verschmutzte Oberfläche des zu reinigenden Gutes und entfernt Rückstände wie Fette, Öle, Stearate, Stäube und dergleichen.

Zu den bekannten Verfahren für das Einstrahlen von Ultraschallenergie in Flüssigkeiten mit dem Ziel der Reinigung von mehreren nebeneinander verlaufenden strangförmigen Erzeugnissen, gehören Platten-Tauchschwinger, welche in mit Flüssigkeit gefüllte Behälter eingebracht sind. Die Ultraschallenergie der Tauchschwinger wird dabei über eine große Oberfläche unter Verwendung von geringen Schwingungsamplituden, d.h. bis zu 2 Mikrometer (µm), und geringen Flächenschallleistungsdichten, d.h. bis zu 1 Watt pro Quadratzentimeter (W/cm²) in die Reinigungsflüssigkeit eingestrahlt. Bei den auf diesen Platten-Tauchschwingern basierenden Verfahren und Anordnungen werden die zu reinigenden, nebeneinander verlaufenden, strangförmigen Erzeugnisse durch die Flüssigkeit eines großen Behälters, in der Regel eines Beckens, gezogen. Aufgrund der geringen Flächenschallleistungsdichte von bis zu 1 W/cm² werden bei dem großen Volumen eines Reinigungsbeckens nur geringe Volumenschallleistungsdichten von durchschnittlich etwa 15 Watt pro Liter (W/1) in der Flüssigkeit erreicht. Das mit der für diese Reinigungszwecke notwendigen Größe verbundene Flüssigkeitsvolumen des Reinigungsbeckens bedarf zudem eines hohen E-nergieeintrages. Die für die Reinigung an der Drahtoberfläche wirksam werdende Leistung liegt weit unter der Gesamtleistung des Ultraschallbeckens, da der Ultraschall nicht ausreichend zielgerichtet , d.h. an der Oberfläche des zu reinigenden Materials wirksam wird, sodass ein hoher Energieeinsatz notwendig wird, um den Reinigungseffekt zu erzielen.

Aus den US 41 00 926 und US 40 46 592 sind Verfahren bekannt, bei denen eine allgemein bekannte zylindrische Sonotrode verwendet wird, in welcher eine Durchführung eingebracht ist, durch welche der zu reinigende Draht geführt wird. Die Reinigungsflüssigkeit wird in Kammern und in der Durchführung mit dem zu reinigenden Material in Kontakt gebracht. Die Sonotrode muss in beiden Fällen ein relativ großes Wasservolumen anregen, so dass die Schallenergiekonzentration zu gering ist, um eine ausreichende Reinigungsleistung zu erzielen. Die Ultraschallenergie ist auch hier nicht auf ein kleines Volumen um die Oberfläche des zu reinigenden Materials konzentriert. Bei den bekannten Verfahren werden zur Unterstützung der unzureichenden Ultraschallreinigungsleistung häufig umweltbelastende z.B. sauren oder alkalischen Reiniger verwendet.

In der US 47 88 992 wird eine Vorrichtung zur Reinigung von Streifen beschrieben, mit der nur unwesentlich bessere Reinigungseffekte erreichbar sind, die jedoch für die Drahtreinigung ungeeignet und uneffektiv ist. Bei dieser Anordnung wird das zu reinigende Band oder die Streifen in einer Reinigungskammer zwischen zwei getrennt voneinander mit unterschiedlichen Frequenzen schwingende Plattenschwinger geführt. Zwischen den Platten ist eine Reinigungsflüssigkeit eingeströmt, die durch die Schwingungen der Membranplatten angeregt auf die Oberfläche des zu reinigenden Bandes einwirkt. Die Plattenschwinger sind technologisch bedingt, d.h. infolge ihrer Materialbeschaffenheit und der notwendigerweise geringen Dicke sowie der Geometrie der Platten, nur für kleine Amplituden und damit für kleine Flächenschallleistungsdichten und daher auch nur für kleine Volumenschallleistungsdichten, und nur für bandförmige Erzeugnisse einsetzbar. Der Reinigungseffekt ist nicht befriedigend und für die Anwendung bei runden Querschnitten der zu reinigenden Erzeugnisse wie z.B. Drähte und Rohre ungeeignet. Die Breite der Plattenschwinger kommt an der gewölbten Oberfläche von runden Querschnitten nicht zur Wirkung. Die direkt eingebrachte Schalleistung wird nur in einem kleinen Bereich genutzt. Es müssen zur Reinigung mehrere Ultraschallwandler eingesetzt werden.

Aus der DE 196 02 917 C2 sind ein Verfahren und eine Vorrichtung bekannt, nach denen das zu reinigende Erzeugnis durch eine an den Durchmesser des Erzeugnisses angepasste Bohrung einer in der Luft schwingenden Ultraschall-Sonotrode geführt wird, in die Reinigungsflüssigkeit eingeströmt wird.

Dokument DE 197 06 007 C2, der für dem Gegenstand des Anspruchs 1 als nächstliegender Stand der Technik angesehen wird offenbart eine Anordnung gemäss dem Oberbegriff des Anspruchs 1.

In der DE 19706 007 C2 wird ein Verfahren beschrieben, nach dem das zu reinigende Erzeugnis durch eine Bohrung eines in der Luft schwingenden speziellen Biegeschwingers, welcher durch eine Ultraschall-Sonotrode zu Schwingungen angeregt wird, geführt wird, in welche Reinigungsflüssigkeit eingeströmt wird.

Durch diese Verfahren wird bereits ein geringes, das zu reinigende Material umschließendes oder umströmendes direkt in einer Arbeitsbohrung der speziell ausgebildeten Sonotrode durch Ultraschall sehr intensiv angeregt. Aufgrund der möglichen hohen Amplituden und der damit verbundenen hohen Flächenschallleistungsdichte entsteht bei beschriebenem geringen Volumen eine sehr hohe Volumenschallleistungsdichte. Das resultierende intensive Kavitationsfeld bewirkt eine sehr direkte und effektive.

Mehrere nebeneinander verlaufende, strangförmige Erzeugnisse, wie z.B. Drähte, Rohre, Profile oder dergleichen mit einer Querschnittsdiagonalen von mehreren Zentimetern können nach diesen o.g. Verfahren nicht gereinigt werden.

Aufgabe der Erfindung ist es, eine Anordnung zur Ultraschallreinigung von mehreren nebeneinander verlaufenden, strangförmigen Erzeugnissen wie z.B. Drähte, Profile und Rohre zu entwickeln, mit der gewährleistet ist, dass der eingebrachte Ultraschall eines Ultraschallwandlers am zu reinigenden Erzeugnis direkt einwirkt und eine effiziente Reinigung dadurch erzielt wird, dass nur das für die Reinigung notwendige Flüssigkeitsvolumen mit Ultraschall angeregt wird, wobei jedes einzelne der nebeneinander verlaufenden, strangförmigen Erzeugnisse möglichst gleichmäßig mit Ultraschall beaufschlagt werden soll.

Die AT 350 493 B beschreibt ein Verfahren und eine Vorrichtung zum Reinigen von Drähten, Rohren und Stangen in einem Makroschall ausgesetzten flüssigen Medium.
Die Reinigung wird hierbei dadurch erreicht, dass das zu behandelnde Gut durch eine Bohrung eines in der Längsachse der Bohrung schwingenden Hornes geführt wird, durch welche gleichzeitig mit dem Gut in gleicher oder entgegengesetzter Richtung ein das Gut umschließendes flüssiges Medium geleitet wird.
Eine Anordnung mehrerer Bohrungen quer zur Hauptschwingungsrichtung ist dieser Lösung nicht zu entnehmen.

Die Lösung dieser Aufgabe ergibt sich aus den Merkmalen des Anspruches 1.

Danach ist die Anordnung nach der Erfindung dadurch gekennzeichnet, dass in einer entlang ihrer Längsachse (x-Achse) in Luft schwingenden Ultraschall-Sonotrode mit einer Dicke von mehr als λ/4, Bohrungen quer (y-Achse) zur Hauptschwingungsrichtung (x-Achse) der Sonotrode für die Durchführung des zu reinigenden Erzeugnisses angeordnet sind, welche sich am äußeren Rand der Sonotrode und annähernd in Reihe und in beliebigen Abständen zueinander befinden, sodass die Reinigungsflüssigkeit in den Bohrungen sowohl durch die Schwingungen entlang der Hauptschwingungsrichtung (x-Achse) als auch durch die Dickenschwingungen des Sonotrodenmaterials quer zur Hauptschwingungsrichtung (z-Achse) angeregt wird, wobei die Reinigungsflüssigkeit den Bohrungen derart zugeführt wird, dass sie diese voll ausfüllt.

Mit anderen Worten bildet den Kern der Erfindung eine Anordnung zur Ultraschallreinigung von mehreren nebeneinander verlaufenden, strangförmigen Erzeugnissen wie z.B. Drähte, Profile und Rohre mittels einer durch Ultraschall angeregten Reinigungsflüssigkeit in einer Bohrung (3) einer Sonotrode (1), welche nur geringfügig, d.h. 5 - 50 % größer als der Durchmesser des zu reinigenden Erzeugnisses ist, wobei in der entlang ihrer Längsachse in Luft schwingenden Ultraschall Sonotrode (1) mit einer Dicke von mehr als ein Viertel der Schallwelle mehrere Bohrungen (3) quer zur Längsachse der Sonotrode (1) für die Durchführung des zu reinigenden Erzeugnisses angeordnet sind, welche sich am äußeren Rand der Sonotrode (1) und annähernd in Reihe und in beliebigen Abständen zueinander befinden, wobei die die Bohrungen (3) voll ausfüllende Reinigungsflüssigkeit in den Bohrungen (3) sowohl durch die Schwingungen entlang der Längsachse als auch durch die Dickenschwingungen des Sonotrodenmaterials quer zur Längsachse der Sonotrode (1) anregbar ist.

Durch die Verwendung einer speziellen dicken Sonotrode mit einer Vielzahl von Bohrungen am äußeren Sonotrodenrand vertikal zur Anregungsebene (x-Achse), durch die das zu reinigende Erzeugnis geführt wird, wird erreicht, dass mit einem einzigen Ultraschallwandler hoher Leistung, zum Beispiel von vier Kilowatt, eine effiziente Reinigung durch das Einwirken von Dickenschwingungen (z-Achse) in den Bohrungen im Schwingungsknoten und von Längsschwingungen (x-Achse) in den Bohrungen im Schwingungsmaximum und von Mischformen der Schwingungen in den Bohrungen dazwischen erreicht wird.

Durch die Konzentration des für die Reinigung wirksamen Flüssigkeitsvolumens in den Arbeitsbohrungen der dicken Sonotrode wird die eingebrachte Ultraschalleistung auf dieses kleine Volumen konzentriert, sodass mit geringem Energieaufwand ein intensives Kavitationsfeld entsteht, in dem eine hocheffektive Reinigung des durchlaufenden Erzeugnisses gewährleistet ist. Der Ultraschall wirkt innerhalb der Arbeitsbohrungen von allen Seiten in geringem Abstand intensiv auf die Oberfläche des zu reinigenden Materials. Es wird eine 20- bis 100-fache Flächenschalleistungsdichte gegenüber den bekannten Verfahren erreicht, so dass mit einem vergleichbaren Energieaufwand eine wesentlich höhere Reinigungsgeschwindigkeit, zum Beispiel bei der Drahtreinigung erzielt wird. Es wird außerdem Reinigungsflüssigkeit eingespart, eine kleinere Anlage benötigt und eine höhere Durchlaufgeschwindigkeit des zu reinigenden Gutes erreicht. Die Umweltbelastung wird durch die effizientere Energienutzung und den geringeren Verbrauch von Reinigungszusätzen reduziert.

Die erfindungsgemäße Anordnung ist für die effiziente Reinigung mehrerer nebeneinander verlaufender, strangförmiger Erzeugnisse, wie z.B. Drähte, Profile und Rohren, aber auch mehrerer Litzen, anwendbar.

Für jeden Querschnitt oder für jede Materialart kann die geeignete Ultraschalleistung ausgewählt und eingesetzt werden. Die Schwingungsamplitude der Sonotrode kann je nach Anwendungsfall eingestellt werden.

Weitere vorteilhafte Ausgestaltungen der Erfindung ergeben sich aus den Merkmalen der Unteransprüche.

Die Erfindung ist nachfolgend anhand eines in der einzigen Figur dargestellten Ausführungsbeispieles einer dicken Sonotrode näher erläutert.

In der einzigen Fig. 1 ist in schematischer Schnittdarstellung eine Ultraschall-Sonotrode 1 gezeigt, die durch einen Ultraschallwandler 2 zu Ultraschall-Schwingungen US entlang ihrer Längsachse (x-Achse) angeregt wird.

Als Sonotrode 1 ist eine "dicke" Sonotrode mit einem rechteckigen oder annähernd rechteckigen Querschnitt mit einer Dicke von λ/4 bis zu λ/2 gewählt, damit eine Wirksamkeit sowohl als Längsschwinger als auch Dickenschwinger erreicht wird.

In im Schwingungsknoten der Ultraschallschwingungen US angeordnete Bohrungen 3 treten bei einer geeigneten Anordnung der Bohrungen Dickenschwingungen (z-Achse), in im Schwingungsmaximum angeordnete Bohrungen 3 treten Längsschwingungen (x-Achse) auf. In den dazwischen angeordneten Bohrungen 3 treten entsprechend der Entfernung der Bohrung 3 vom Schwingungsmaximum Überlagerungen von Längsschwingungskomponenten (x-Achse) und Dickenschwingungskomponenten (y-Achse) auf. Dadurch wird gewährleistet, dass jede Bohrung 3 eine etwa gleiche Beaufschlagung mit Ultraschall-Leistung erfährt.

Um eventuell in den Bohrungen 3 auftretende ungleichmäßige Ultraschallbeaufschlagungen zu kompensieren, welche eine ungleichmäßige Reinigung der nebeneinander verlaufenden Erzeugnisse bewirken würden, können zwei Sonotroden 1 zueinander versetzt hintereinander angeordnet werden.

Die Länge der Sonotrode 1 ist ein beliebiges Vielfaches von λ/2.

Die Sonotrode 1 weist entlang der Längsachse (x-Achse) eine Vielzahl von Bohrungen 3 im oberen und unteren Randbereich auf, durch welche das zu reinigende Erzeugnis, z.B. mehrere nebeneinander verlaufende Drähte 4, geführt werden.

Die Bohrungen 3 können unterschiedliche Durchmesser aufweisen und können im unterschiedlichen Abstand von der Außenkante der Sonotrode 1 angeordnet sein, wobei zweckmäßig ein Abstand zwischen der Bohrungsaußenkante und der Außenkante der Sonotrode 1 zwischen etwa 2mm bis etwa 8mm gewählt ist, und der Abstand zwischen den Bohrungen 3 kann unterschiedlich gewählt sein.

Für die Funktion der Anordnung reichen die Bohrungen 3 einer Reihe an der Außenkante der Sonotrode 1 aus.

Die zweite Reihe von Bohrungen 3, die in Bezug auf die Mittelachse der Sonotrode 1 jeweils symmetrisch angeordnete Bohrungen enthalten sollte, dient der Erhöhung der Lebensdauer der Sonotrode 1, welche infolge der Kavitationseinwirkung einem Verschleiß unterliegt. Sie dient des weiteren der Einhaltung der Symmetriebedingungen der Schallausbreitung. Die Sonotrode 1 kann bei Verschleiß der Bohrungen 3 auf der einen Seite umgedreht und durch die Verwendung der Bohrungen 3 auf der anderen Seite weiter verwendet werden.

Wenn an die Sonotrode 1 ein für den jeweiligen Anwendungsfall ausreichend dimensionierter Ultraschallprozessor 2 angeschlossen wird, dann gerät die in die Bohrungen 3 eingeleitete Reinigungsflüssigkeit in Schwingungen, die sich von der Flüssigkeit auf die Oberfläche eines durch die Bohrungen 3 konzentrisch durchgeleiteten Erzeugnisses übertragen. Es ist darauf zu achten, dass die Flüssigkeit die Bohrungen 3 voll ausfüllt.

Durch die Konzentration der eingestrahlten Ultraschalleistung auf das kleine Volumen in der Bohrungen 3 und insbesondere auf das Volumen zwischen der Wandung der Bohrungen 3 und den konzentrisch in den Bohrungen 3 geführten strangförmigen Erzeugnissen wird ein sehr intensives Kavitationsfeld gebildet, in welchem eine sehr intensive Reinigung der Drahtoberfläche von allen Verschmutzungen erfolgt. Die gelösten Verunreinigungen werden mit der Reinigungsflüssigkeit zur jeweils anderen Seite der Bohrungen 3 herausgespült. Die Reinigungsflüssigkeit kann nach einer entsprechenden Aufbereitung dem Prozess erneut zugeführt werden.

Die Sonotrode 1 schwingt mit einer in Abhängigkeit vom zu reinigenden Erzeugnis eingestellten Amplitude in der Luft. Die Sonotrode 1 ist vorzugsweise rechteckig ausgeführt, es kann jedoch auch eine runde Sonotrode 1 zum Einsatz kommen.

Die Leistungsfähigkeit wird nachfolgend an einer konkreten Ausführung der Anlage nach der Erfindung verdeutlicht.

Wenn beispielsweise eine Frequenz von zwanzig Kilohertz zum Einsatz kommt, dann beträgt λ/2 bei der Verwendung von Titan als Sonotrodenmaterial etwa 125 mm. Die Sonotrode 1 wird mit einem Querschnitt von beispielsweise 100 mm x 100 mm und einer beliebigen Länge eines Vielfachen von λ/2, zum Beispiel von 2000 mm, gewählt. Es werden in der Sonotrode 1 beispielsweise 100 Bohrungen 3 mit einem Durchmesser von jeweils 10 mm pro Reihe angeordnet. Wenn der Ultraschallwandler 2 mit einer Leistung von vier Kilowatt eingesetzt wird, dann wird jede Bohrung 3 mit etwa 40 Watt Ultraschall-Leistung beaufschlagt. Das entspricht einer Leistung von etwa 14 Watt/cm³ Bohrungsvolumen. Das Bohrungsvolumen beträgt etwa 7,85 cm³ und wird bei einem Drahtdurchmesser von 8 mm nochmals um etwa 5 cm³ reduziert, sodass etwa 2,85 cm³ Reinigungsflüssigkeit je Bohrung 3 anzuregen sind.

Nach dem Stand der Technik angewendete Reinigungsbäder erreichen eine Volumenschallleistungsdichte von 0,015 bis 0, 03 Watt/cm³.

### Bezugszeichenliste

- 1: Ultraschall-Sonotrode
- 2: Ultraschall-Wandler
- 3: Bohrungen
- 4: Draht (zu reinigendes Erzeugnis)

## Patentansprüche

1. Anordnung zur Ultraschallreinigung von verlaufenden, strangförmigen Erzeugnissen wie z.B. Drähte, Profile und Rohre mittels einer durch Ultraschall angeregten Reinigungsflüssigkeit in einer Bohrung (3) einer Sonotrode (1), welche nur geringfügig, d.h. 5 - 50 % größer als der Durchmesser des zu reinigenden Erzeugnisses ist
**dadurch gekennzeichnet, dass**
in der entlang ihrer Längsachse in Luft schwingenden Ultraschall Sonotrode (1) mit einer Dicke von mehr als ein Viertel der Schallwelle mehrere Bohrungen (3) quer zur Längsachse der Sonotrode (1) für die Durchführung mehrerer nebeneinander verlaufenden zu reinigenden Erzeugnisse angeordnet sind, welche sich am äußeren Rand der Sonotrode (1) und annähernd in Reihe und in beliebigen Abständen zueinander befinden, wobei die die Bohrungen (3) voll ausfüllende Reinigungsflüssigkeit in den Bohrungen (3) sowohl durch die Schwingungen entlang der Längsachse als auch durch die Dickenschwingungen des Sonotrodenmaterials quer zur Längsachse der Sonotrode (1) anregbar ist.

2. Anordnung nach Anspruch 1,
wobei
der Abstand der jeweiligen Bohrungsaußenkante von der Außenkante der Sonotrode (1) im Bereich von 2 mm bis 8 mm liegt.

3. Anordnung nach den Ansprüchen 1 oder 2,
wobei
die Bohrungen (3) zur Erhöhung der Lebensdauer der Sonotrode (1) und zur Einhaltung von Symmetriebedingungen bei der Schallausbreitung in zwei Reihen in Bezug auf die Längsachse der Sonotrode (1) symmetrisch zueinander angeordnet sind.

4. Anordnung nach einem der Ansprüche 1 bis 3,
wobei
die Sonotrode (1) ein Rechteckprofil aufweist.

5. Anordnung nach einem der Ansprüche 1 bis 4,
wobei
zwei Sonotroden (1) zueinander versetzt hintereinander angeordnet sind.

## Claims

1. Ultrasonic cleaning system for cleaning extending strand-like products, such as for example wires, profiles and pipes by means of an ultrasonically excited cleaning liquid in a bore (3) of a sonotrode (1), which is only slightly, i.e. from 5 to 50 % , larger than the diameter of the product to be cleaned,
**characterized in that**,
in the ultrasonic sonotrode (1), which oscillates in air along its longitudinal axis and comprises a thickness of more than a quarter of the sound wave, a plurality of bores (3) is disposed transversely to the longitudinal axis of the sonotrode (1) for guiding a plurality of parallel extending products which are to be cleaned through the bores (3) which are located at the outer edge of the sonotrode (1) and located approximately in a row and spaced at any desired distance with respect to each other,
wherein the cleaning liquid in the bores (3) which fills the bores (3) completely can be excited both by the oscillations along the longitudinal axis and by the thickness oscillations of the sonotrode material transversely to the longitudinal axis of the sonotrode (1).

2. The system according to claim 1,
wherein
the distance of the respective outer edge of the bore from the outer edge of the sonotrode (1) is in the range of 2 mm to 8 mm.

3. The system according to claims 1 or 2,
wherein
the bores (3) are disposed symmetrically to each other in two rows with respect to the longitudinal axis of the sonotrode (1) in order to increase the durability of the sonotrode (1) and in order to maintain symmetry conditions for the propagation of sound.

4. The system according to one of claims 1 to 3,
wherein
the sonotrode (1) comprises a rectangular profile.

5. The system according to one of claims 1 to 4,
wherein
two sonotrodes (1) are disposed in a staggered manner one behind the other.

## Revendications

1. Dispositif pour nettoyer par ultrasons des produits adjacents se présentant sous forme de cordons, tels que des fils, des profiles et des tubes au moyen d'un liquide de nettoyage excité par ultrasons dans un passage (3) d'une sonotrode (1), le diamètre du passage (3) n'étant que légèrement supérieur au diamètre du produit à nettoyer, c'est-à-dire, n'étant supérieur au diamètre du produit à nettoyer que de 5 à 50 %,
**caractérisé en ce que**
plusieurs passages (3) disposés dans la sonotrode ultrasonique (1) laquelle oscille dans l'air le long de son axe longitudinal et dont l'épaisseur est supérieure à un quart de l'onde sonore sont disposés transversalement à l'axe longitudinal de la sonotrode (1) afin de faire passer plusieurs produits à nettoyer adjacents à travers les passages (3) lequels sont placés au bord extérieur de la sonotrode (1) et lesqeuls sont placés approximativement en une rangée et à des distances arbitraires les uns par rapport aux autres,
le liquide de nettoyage se trouvant dans les passages (3) et remplissant entièrement les passages (3) peut être excité et par les oscillations lesquelles agissent le long de l'axe longitudinal et par les oscillations liées à l'épaisseur du matériau de la sonotrode lesquelles agissent transversalement à l'axe longitudinal de la sonotrode (1).

2. Dispositif selon la revendication 1,
dans lequel
la distance entre le bord extérieur respectif du passage et le bord extérieur de la sonotrode (1) est de l'ordre de 2 mm à 8 mm.

3. Dispositif selon les revendications 1 ou 2,
dans lequel
les passages (3) sont disposés de façon symétrique les uns par rapport aux autres en deux rangées par rapport à l'axe longitudinal de la sonotrode (1) afin d'augmenter la durée de vie de la sonotrode (1) et afin de maintenir des conditions de symétrie relatives à la propagation du son.

4. Dispositif selon l'une des revendications 1 à 3,
dans lequel
la sonotrode (1) présente un profil rectangulaire.

5. Dispositif selon l'une des revendications 1 à 4,
dans lequel
deux sonotrodes (1) sont disposées de manière décalée l'une derrière l'autre.
